# EUROPÄISCHE PATENTSCHRIFT

(11) **EP 2 166 920 B1**
(45) Veröffentlichungstag und Bekanntmachung des Hinweises auf die Patenterteilung: **05.11.2014**
(21) Anmeldenummer: 08749683.2
(22) Anmeldetag: 24.04.2008
(51) Int. Cl.: A47L 25/08

(54) **BÜGEL-PAD MIT FLÜSSIGEM FLECKBEHANDLUNGSMITTEL**
IRONING PAD COMPRISING LIQUID STAIN TREATMENT COMPOSITION
FER À REPASSER AVEC COMPOSITION LIQUDE POUR LE TRAITEMENT DES TACHES

(30) Priorität: 20.07.2007 DE 102007034541
(43) Veröffentlichungstag der Anmeldung: 31.03.2010
(73) Patentinhaber: Henkel AG & Co. KGaA, 40589 Düsseldorf (DE)
(72) Erfinder: SUNDER, Matthias, 40593 Düsseldorf (DE); CAPPLEMAN, Robert Stephen, 47119 Duisburg (DE); SCHIRMER-DITZE, Heike, 40591 Düsseldorf (DE); BLANA, Matthias Uwe, 41564 Kaarst (DE)
(86) Internationale Anmeldenummer: PCT/EP2008/054960
(87) Internationale Veröffentlichungsnummer: WO 2009/013033

(56) Entgegenhaltungen:
- DE-U1-202006 006 880
- FR-A- 1 227 461
- FR-A- 2 807 933
- GB-A- 2 376 472
- GB-A- 2 417 903

## Beschreibung

Die Erfindung betrifft ein Bügel-Pad umfassend ein festes, Flüssigkeit reversibel absorbierendes Material und ein flüssiges Fleckbehandlungsmittel. Weiterhin wird ein Verfahren zur Fleckentfernung mit einem solchen Bügel-Pad beschrieben.

Bei der Reinigung von Textilien im häuslichen Bereich, beispielsweise in einer Waschmaschine, werden nicht immer alle Flecken vollständig entfernt. Dies kann beispielsweise an der Art der Flecken liegen oder aber auch an einer falschen Behandlung der Flecken. Besonders ärgerlich ist dies für den Verbraucher, wenn er die Flecken nach dem Trocknen, insbesondere erst beim Bügeln des Textils bemerkt.

Aus der EP 0910619 B1 ist ein mehrstufiges Verfahren zur (Nach)Behandlung eines Flecks auf einem Textil bekannt, bei dem eine Detergenszusammensetzung auf den Fleck aufgebracht, eine Absorptionsschicht im Bereich des Flecks platziert und mit einem Bügeleisen oder ähnlichem auf der der Absorptionsschicht gegenüberliegenden Seite des Textils Druck und Wärme auf den Fleck angewendet wird.

Für einen Verbraucher wäre es allerdings praktischer, wenn ihm die Möglichkeit gegeben würde, den Fleck direkt behandeln zu können, ohne dass er zunächst eine Fleckbehandlungszusammensetzung und eine Absorptionsschicht im Bereich des Flecks auf- bzw. anbringen müsste.

GB 2 376 472 A beschreibt ein Textilbehandlungs-Pad, enthaltend ein spezielles Polymer und eine wasserundurchlässige äußere Umhüllung, wobei das spezielle Polymer bevorzugt ein flüssiges Fleckbehandlungsmittel enthält.

GB 2 417 903 A beschreibt ein Bügel-Pad zur Abgabe von Parfüm, wobei das Parfüm in das Bügel-Pad eingearbeitet ist und das Bügel-Pad zwischen dem Bügelbrett und dem Bügelbrettbezug angebracht wird.

Somit ist eine Aufgabe der vorliegenden Erfindung, ein Mittel zur einfachen und direkten Flecken-(nach)behandlung bereitzustellen.

Diese Aufgabe wird gelöst durch ein Bügel-Pad gemäß Anspruch 1.

Die Temperatur der Sohle kann durch Einstellung unterschiedlicher Stufen an dem Bügeleisen auf den zu bügelnden Stoff eingestellt werden. Haushaltsübliche Bügeleisen weisen meist drei Einstellungsstufen auf.

"Hitzebeständig" bedeutet im Zusammenhang dieser Anmeldung, dass sich das feste, Flüssigkeit reversibel absorbierende Material bei Kontakt mit der heißen Sohle nicht unter Auflösung der Struktur/Form des Materials zersetzt, sondern sich allenfalls verfärbt.

Ein solches Bügel-Pad hat den Vorteil, dass der Verbraucher es direkt auf die verfleckten Bereiche des gewaschen Textils legen und mittels Anwendung von Wärme und Druck den Fleck entfernen kann, in dem das reversibel durch das feste Material absorbierte flüssige Fleckbehandlungsmittel mit dem zu entfernenden Fleck in Kontakt gebracht wird.

Es ist bevorzugt, dass das feste, Flüssigkeit reversibel absorbierende Material ausgewählt ist aus der Gruppe bestehend aus Viskose, Cellulose, Baumwolle und Kombinationen daraus.

Beim üblichen Einsatz des Bügel-Pads kommt dieses mit der warmen bis heißen Sohle des Bügeleisens in Kontakt. Aus diesem Grund muss das feste, Flüssigkeit reversibel aufnehmende Material aus einem hitzebeständigen Material sein. Viskose, Cellulose, Baumwolle, Kombinationen daraus und insbesondere Kombinationen aus Viskose und Cellulose sind für den Einsatz als festes, Flüssigkeit reversibel aufnehmendes Material besonders gut geeignet.

Diese Materialien sind nicht nur resistent gegen Hitze und Druck, sondern sie besitzen auch eine gewisse Aufnahmefähigkeit, so dass ein Teil oder die Gesamtheit des behandelten Flecks bei der Behandlung mit dem Bügel-Pad auf das feste, Flüssigkeit reversibel aufnehmende Material überführt werden kann.

Es ist bevorzugt, dass das flüssige Fleckbehandlungsmittel Wasserstoffperoxid oder eine Quelle dafür enthält.

Viele der Flecken, die in einem haushaltsüblichen Wasch- und Reinigungsverfahren in einer Waschmaschine nicht (vollständig) entfernt werden, sind bleichbare Flecken. Mit Hilfe eines Wasserstoffperoxid-haltigen Fleckbehandlungsmittels können die Flecken weniger sichtbar gemacht werden. Weitere Vorteile von Wasserstoffperoxid sind, dass es besonders einfach in ein flüssiges Fleckbehandlungsmittel einformuliert werden kann, ein preiswertes Bleichmittel ist und keine Rückstände auf den damit behandelten Textilien hinterlässt.

Vorzugsweise enthält das flüssige Fleckbehandlungsmittel einen oder mehrere Inhaltsstoffe ausgewählt aus der Gruppe bestehend aus Tensiden, Entschäumern, Komplexbildnern, Konservierungsmitteln, Parfüms, organischen Lösungsmitteln, pH-Stellmitteln, Textil-pflegenden Verbindungen und Mischungen daraus.

Diese Inhaltsstoffe können bei der eigentlichen Fleckbehandlung von Vorteil sein. So können sie beispielsweise den mit dem Bügel-Pad behandelten textilen Flächengebilden einen vorteilhaften Effekt, beispielsweise einen angenehmen Duft, vermitteln. Andererseits können die Inhaltsstoffe auch das Fleckbehandlungsmittel selbst stabilisieren bzw. dem Fleckbehandlungsmittel eine für den Verbraucher angenehme Eigenschaft (beispielsweise einen angenehmen Duft) vermitteln. Ein besonders bevorzugter weiterer Inhaltsstoff des Fleckbehandlungsmittels ist, aufgrund seiner Grenzflächenspannung herabsetzenden und somit die Fleckentfernung unterstützenden Wirkung, ein Tensid, welches in dem Fleckbehandlungsmittel in einer Menge von 0,01 bis 10 Gew.-%, vorzugsweise zwischen 0,1 und 5 und ganz besonders bevorzugt zwischen 0,25 und 3 Gew.-% enthalten ist.

Es ist bevorzugt, dass das feste, Flüssigkeit reversibel absorbierende Material flächig ausgestaltet ist und eine erste Seite und eine zweite Seite aufweist.

Diese Gestaltung des festen, Flüssigkeit reversibel absorbierenden Materials ermöglicht eine optimale Kontaktfläche mit dem zu behandelnden Fleck.

In einer bevorzugten Ausführungsform der Erfindung ist die erste Seite des festen, Flüssigkeit reversibel absorbierenden Materials zumindest teilweise mit einer Feuchtigkeit undurchlässigen Substanz bedeckt.

In einer anderen, ebenfalls bevorzugten Ausführungsform der Erfindung ist es bevorzugt, dass die Feuchtigkeit undurchlässige Substanz zumindest teilweise am Rand der ersten Seite oder zumindest teilweise an den Rändern der ersten und der zweiten Seite des festen, Flüssigkeit reversibel absorbierenden Materials aufgebracht ist. In dieser Ausführungsform kann es bevorzugt sein, dass sich die Feuchtigkeit undurchlässige Substanz von der ersten Seite des festen, Flüssigkeit reversibel absorbierenden Materials über den Rand auf die zweite Seite des festen, Flüssigkeit reversibel absorbierenden Materials erstreckt.

Durch das Aufbringen einer Feuchtigkeit undurchlässigen Substanz kann der Anwender des Bügel-Pads dieses, beispielsweise beim Herauslösen aus der Verpackung oder beim Platzieren auf den zu behandelnden Fleck, anfassen, ohne dass er in direkten Kontakt mit dem flüssigen Fleckbehandlungsmittel kommt.

Es ist weiterhin bevorzugt, dass die Feuchtigkeit undurchlässige Substanz Aluminium, insbesondere eine Aluminiumfolie, ist.

Dieses Material ist hitzebeständig und gewährleistet, dass auch noch nach dem Überbügeln des Bügel-Pads die Feuchtigkeit undurchlässige Substanz vorhanden ist.

Ferner betrifft die Erfindung ein Verfahren zur Behandlung eines Flecks auf einem textilen Flächengebilde gemäß Anspruch 13.

Mit Hilfe dieses Verfahrens kann auf schnelle und einfache Weise ein Fleck aus einem bereits gewaschenen und getrockneten Textil entfernt werden.

Dabei ist es bevorzugt, dass die Wärme und/oder der Druck mittels eines Bügeleisens angewendet werden.

Beim Überbügeln eines Bügel-Pads wird durch das Gewicht des Bügeleisens das flüssige Fleckenbehandlungsmittel wieder freigesetzt und mit dem zu entfernenden Fleck in Kontakt gebracht. Im Zusammenwirken mit der durch das Bügeleisen abgegebenen Wärme wird der Fleck zumindest teilweise entfernt.

Im Folgenden soll die Erfindung unter anderem anhand von Figuren und Beispielen eingehender erläutert werden.

Dabei zeigt
- Fig. 1: eine erste Ausführungsform der Erfindung, bei der die erste Seite eines festen, Flüssigkeit reversibel absorbierenden Materials vollständig mit der Feuchtigkeit undurchlässigen Substanz bedeckt ist und
- Fig. 2: eine zweite Ausführungsform der Erfindung, bei der die Ränder der ersten Seite des festen, Flüssigkeit reversibel absorbierenden Materials mit der Feuchtigkeit undurchlässigen Substanz bedeckt sind.

Das Bügel-Pad umfasst ein festes, Flüssigkeit reversibel absorbierendes Material (1) und ein flüssiges Fleckbehandlungsmittel, welches von dem festen, Flüssigkeit reversibel absorbierenden Material (1) absorbiert ist.

Das flüssige Fleckbehandlungsmittel ist ein wesentlicher Bestandteil des Bügel-Pads und kann zwischen 0 und 25 Gew.-%, bevorzugt zwischen 0,01 und 10 Gew.-% und ganz bevorzugt zwischen 0,5 und 4 Gew.-% Bleiche, enthalten. Die Bleiche ist vorzugsweise eine Peroxidbleiche und am meisten bevorzugt Wasserstoffperoxid.

Alternativ können auch Persäuren, Persalze oder Hypohalide, wie Hypochlorit, als Bleiche in dem flüssigen Fleckbehandlungsmittel eingesetzt werden.

Weiterhin kann das flüssige Fleckbehandlungsmittel ein oder mehr Tensid(e) enthalten. Die Menge an Tensid in dem Fleckbehandlungsmittel beträgt vorzugsweise zwischen 0,01 und 10 Gew.-%, vorzugsweise zwischen 0,1 und 5 und ganz besonders bevorzugt zwischen 0,25 und 3 Gew.-%.

Das Fleckbehandlungsmittel kann anionische, nichtionische, zwitterionische und/oder amphotere Tenside enthalten.

Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, zum Beispiel aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂₋₁₄-Alkohole mit 3 EO, 4 EO oder 7 EO, C₉₋₁₁-Alkohol mit 7 EO, C₁₃₋₁₅-Alkohole mit 3 EO, 5 EO, 7 EO oder 8 EO, C₁₂₋₁₈-Alkohole mit 3 EO, 5 EO oder 7 EO und Mischungen aus diesen, wie Mischungen aus C₁₂₋₁₄-Alkohol mit 3 EO und C₁₂₋₁₈-Alkohol mit 7 EO. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO. Auch nichtionische Tenside, die EO- und PO-Gruppen zusammen im Molekül enthalten, sind erfindungsgemäß einsetzbar. Hierbei können Blockcopolymere mit EO-PO-Blockeinheiten bzw. PO-EO-Blockeinheiten eingesetzt werden, aber auch EO-PO-EO-Copolymere bzw. PO-EO-PO-Copolymere. Selbstverständlich sind auch gemischt alkoxylierte Niotenside einsetzbar, in denen EO- und PO-Einheiten nicht blockweise, sondern statistisch verteilt sind. Solche Produkte sind durch gleichzeitige Einwirkung von Ethylen- und Propylenoxid (PO) auf Fettalkohole erhältlich.

Außerdem können als weitere nichtionische Tenside auch Alkylglucoside der allgemeinen Formel RO(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet, und G das Symbol ist, das für eine Glycoseeinheit mit 5 oder 6 C-Atomen, vorzugsweise für Glucose, steht. Der Oligomerisierungsgrad x, der die Verteilung von Monoglycosiden und Oligoglycosiden angibt, ist eine beliebige Zahl zwischen 1 und 10; vorzugsweise liegt x bei 1,2 bis 1,4.

Eine weitere Klasse bevorzugt eingesetzter nichtionischer Tenside, die entweder als alleiniges nichtionisches Tensid oder in Kombination mit anderen nichtionischen Tensiden eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester.

Auch nichtionische Tenside vom Typ der Aminoxide, beispielsweise N-Kokosalkyl-N,N-dimethyl-aminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon.

Weitere geeignete Tenside sind Polyhydroxyfettsäureamide der Formel (I), in der R-CO für einen aliphatischen Acylrest mit 6 bis 22 Kohlenstoffatomen, R¹ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Bei den Polyhydroxyfettsäureamiden handelt es sich um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können.

Zur Gruppe der Polyhydroxyfettsäureamide gehören auch Verbindungen der Formel (II), in der R für einen linearen oder verzweigten Alkyl- oder Alkenylrest mit 7 bis 12 Kohlenstoffatomen, R¹ für einen linearen, verzweigten oder cyclischen Alkylrest oder einen Arylrest mit 2 bis 8 Kohlenstoffatomen und R² für einen linearen, verzweigten oder cyclischen Alkylrest oder einen Arylrest oder einen Oxy-Alkylrest mit 1 bis 8 Kohlenstoffatomen steht, wobei C₁₋₄-Alkyl- oder Phenylreste bevorzugt sind, und [Z] für einen linearen Polyhydroxyalkylrest steht, dessen Alkylkette mit mindestens zwei Hydroxylgruppen substituiert ist, oder alkoxylierte, vorzugsweise ethoxylierte oder propoxylierte Derivate dieses Restes.

[Z] wird vorzugsweise durch reduktive Aminierung eines Zuckers erhalten, beispielsweise Glucose, Fructose, Maltose, Lactose, Galactose, Mannose oder Xylose. Die N-Alkoxy- oder N-Aryloxy-substituierten Verbindungen können dann durch Umsetzung mit Fettsäuremethylestern in Gegenwart eines Alkoxids als Katalysator in die gewünschten Polyhydroxyfettsäureamide überführt werden.

Alternativ zu oder neben den nichtionischen Tensiden kann das Fleckbehandlungsmittels auch anionische Tenside enthalten. Als anionische Tenside werden beispielsweise solche vom Typ der Sulfonate und Sulfate eingesetzt. Als Tenside vom Sulfonat-Typ kommen dabei vorzugsweise C₉₋₁₃-Alkylbenzolsulfonate, Olefinsulfonate, d.h. Gemische aus Alken- und Hydroxyalkansulfonaten sowie Disulfonaten, wie man sie beispielsweise aus C₁₂₋₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C-₁₂₋₁₈-Alkanen beispielsweise durch Sulfochlorierung oder Sulfoxidation mit anschließender Hydrolyse bzw. Neutralisation gewonnen werden. Ebenso sind auch die Ester von α-Sulfofettsäuren (Estersulfonate), zum Beispiel die α-sulfonierten Methylester der hydrierten Kokos-, Palmkern- oder Talgfettsäuren, geeignet.

Weitere geeignete Aniontenside sind sulfierte Fettsäureglycerinester. Unter Fettsäureglycerinestern sind die Mono-, Di- und Triester sowie deren Gemische zu verstehen, wie sie bei der Herstellung durch Veresterung von einem Monoglycerin mit 1 bis 3 Mol Fettsäure oder bei der Umesterung von Triglyceriden mit 0,3 bis 2 Mol Glycerin erhalten werden. Bevorzugte sulfierte Fettsäureglycerinester sind dabei die Sulfierprodukte von gesättigten Fettsäuren mit 6 bis 22 Kohlenstoffatomen, beispielsweise der Capronsäure, Caprylsäure, Caprinsäure, Myristinsäure, Laurinsäure, Palmitinsäure, Stearinsäure oder Behensäure.

Als Alk(en)ylsulfate werden die Alkali- und insbesondere die Natriumsalze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol, oder der C₁₀-C₂₀-Oxoalkohole und diejenigen Halbester sekundärer Alkohole dieser Kettenlängen bevorzugt. Weiterhin bevorzugt sind Alk(en)ylsulfate der genannten Kettenlänge, welche einen synthetischen, auf petrochemischer Basis hergestellten geradkettigen Alkylrest enthalten, die ein analoges Abbauverhalten besitzen wie die adäquaten Verbindungen auf der Basis von fettchemischen Rohstoffen. Aus waschtechnischem Interesse sind C₁₂-C₁₆-Alkylsulfate und C₁₂-C₁₅-Alkylsulfate sowie C₁₄-C₁₅-Alkylsulfate bevorzugt. Auch 2,3-Alkylsulfate, welche als Handelsprodukte der Shell Oil Company unter dem Namen DAN^{®} erhalten werden können, sind geeignete Aniontenside.

Auch die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit im Durchschnitt 3,5 Mol Ethylenoxid (EO) oder C₁₂₋₁₈-Fettalkohole mit 1 bis 4 EO, sind geeignet. Es ist sogar bevorzugt, dass das erfindungsgemäße Fleckbehandlungsmittel 0,01 bis 5 Gew.-%, vorzugsweise 0,5 bis 3 Gew.-% und insbesondere 1,5 bis 2,5 Gew.-%, eines ethoxylierten Fettalkoholsulfats enthält.

Weitere geeignete Aniontenside sind auch die Salze der Alkylsulfobernsteinsäure, die auch als Sulfosuccinate oder als Sulfobernsteinsäureester bezeichnet werden, und die Monoester und/oder Diester der Sulfobernsteinsäure mit Alkoholen, vorzugsweise Fettalkoholen und insbesondere ethoxylierten Fettalkoholen, darstellen. Bevorzugte Sulfosuccinate enthalten C₈₋₁₈-Fettalkoholreste oder Mischungen aus diesen. Insbesondere bevorzugte Sulfosuccinate enthalten einen Fettalkoholrest, der sich von ethoxylierten Fettalkoholen ableitet, die für sich betrachtet nichtionische Tenside darstellen (Beschreibung siehe unten). Dabei sind wiederum Sulfosuccinate, deren Fettalkohol-Reste sich von ethoxylierten Fettalkoholen mit eingeengter Homologenverteilung ableiten, besonders bevorzugt. Ebenso ist es auch möglich, Alk(en)ylbernsteinsäure mit vorzugsweise 8 bis 18 Kohlenstoffatomen in der Alk(en)ylkette oder deren Salze einzusetzen.

Ferner geeignete anionische Tenside sind Seifen. Geeignet sind gesättigte und ungesättigte Fettsäureseifen, wie die Salze der Laurinsäure, Myristinsäure, Palmitinsäure, Stearinsäure, (hydrierten) Erucasäure und Behensäure, sowie insbesondere aus natürlichen Fettsäuren, zum Beispiel Kokos-, Palmkern-, Olivenöl- oder Talgfettsäuren, abgeleitete Seifengemische.

Die anionischen Tenside einschließlich der Seifen können in Form ihrer Natrium-, Kalium- oder Magnesiumsalze vorliegen. Vorzugsweise liegen die anionischen Tenside in Form ihrer Natriumsalze vor.

Bevorzugt enthält das flüssige Fleckbehandlungsmittel anionische Tenside und insbesondere bevorzugt Alkylsulfate und/oder Alkansulfonate. Von diesen anionischen Tensiden sind sekundäre Alkansulfonate und ganz besonders sekundäre C₁₃₋₁₇-Alkansulfonate insbesondere bevorzugt.

Das flüssige Fleckbehandlungsmittel kann ein organisches Lösungsmittel enthalten. Vorzugsweise ist das Hauptlösungsmittel Wasser, und das Fleckbehandlungsmittel enthält gegebenenfalls ein organisches Lösungsmittel als weiteres Lösungsmittel. Geeignete organische Lösungsmittel umfassen ein- oder mehrwertigen Alkohole, Alkanolamine oder Glycolether, sofern sie in einem Konzentrationsbereich von 1 bis 45 Gew.-%, bezogen auf das gesamte Fleckbehandlungsmittel, mit Wasser mischbar sind. Vorzugsweise werden die Lösungsmittel ausgewählt aus Ethanol, n-Propanol, i-Propanol, Butanolen, Glycol, 1,2-Propandiol, 1,3-Propandiol, Butandiolen, Glycerin, Diglycol, Propyldiglycol, Butyldiglycol, Hexylenglycol, Ethylenglycolmethylether, Ethylenglycolethylether, Ethylenglycolpropylether, Ethylenglycolmono-n-butylether, Diethylenglycolmethylether, Diethylenglycolethylether, Propylenglycolmethylether, Propylenglycolethylether, Propylenglycolpropylether, Dipropylenglycolmonomethylether, Dipropylenglycolmonoethylether, Methoxytriglycol, Ethoxytriglycol, Butoxytriglycol, Di-isopropylenglycolmonomethylether, Di-isopropylenglycolmonoethylether, 1-Butoxyethoxy-2-propanol, 3-Methyl-3-methoxybutanol, Propylen-glycol-t-butylether, Din-octylether, 1-(2-Butoxypropoxy)Propan-2-ol, Toluolsulfonat, Cumolsulfonat sowie Mischungen dieser Lösungsmittel.

Insbesondere bei Tensid-haltigen flüssigen Fleckbehandlungsmitteln kann es vorteilhaft sein, dass das Mittel einen Entschäumer enthält. Als Schauminhibitoren, die in den flüssigen Fleckbehandlungsmitteln eingesetzt werden können, kommen beispielsweise Seifen, Paraffine oder Silikonverbindungen, insbesondere Silikonöle, in Betracht, die gegebenenfalls als Emulsionen vorliegen. Die Menge an Schauminhibitor beträgt vorzugsweise zwischen 0,001 und 5 Gew.-% und insbesondere bevorzugt zwischen 0,01 und 1 Gew.-%.

Weiterhin kann es von Vorteil sein, wenn das flüssige Fleckbehandlungsmittel einen Komplexbildner enthält. Der Komplexbildner wird aus denen ausgewählt, die in Gegenwart von Bleiche stabil sind und selbst die Bleiche stabilisieren, in dem sie Metallionen komplexieren. Die Menge an Komplexbildnern beträgt üblicherweise zwischen 0,01 und 1 Gew.-%. Geeignete Komplexbildner umfassen Alkalisalze der Ethylendiamintetraessigsäure (EDTA), Alkalisalze der Nitrilotriessigsäure (NTA), Methylglycindiessigsäure-Trinatriumsalz (MGDA), Iminodisuccinate (IDS) oder Ethylendiamin-N,N'-disuccinat (EDDS). Weitere geeignete Komplexbildner sind Organophosphonate wie beispielsweise 1-Hydroxyethan-1,1-diphosphonsäure (HEDP), Aminotri(methylenphosphonsäure) (ATMP), Diethylentriamin-penta(methylenphosphonsäure) (DTPMP bzw. DETPMP) sowie 2-Phosphonobutan-1,2,4-tricarbonsäure (PBS-AM), die zumeist in Form ihrer Ammonium- oder Alkalimetallsalze eingesetzt werden.

Zur Stabilisierung des flüssigen Fleckbehandlungsmittels gegen Mikroorganismen kann das Mittel Konservierungsmittel enthalten. Beispiele für Konservierungsmittel sind Sorbinsäure und seine Salze, Benzoesäure und seine Salze, Salicylsäure und seine Salze, Phenoxyethanol, Ameisensäure und seine Salze, 3-lodo-2-propynylbutylcarbamat, Natrium N-(hydroxymethyl)glycinat, Biphenyl-2-ol sowie Mischungen davon. Weitere geeignete Konservierungsmittel stellen Isothiazolone, Mischungen von Isothiazolonen und Mischungen von Isothiazolonen mit anderen Verbindungen, beispielsweise Tetramethylolglycoluril, dar.

Weiterhin kann das flüssige Fleckentfernungsmittel ein oder mehrere Parfüms in einer Menge von üblicherweise bis 15 Gew.-%, vorzugsweise 0,01 bis 5 Gew.-%, insbesondere 0,3 bis 3 Gew.-% enthalten.

Als Parfümöle bzw. Duftstoffe können einzelne Riechstoffverbindungen, z.B. die synthetischen Produkte vom Typ der Ester, Ether, Aldehyde, Ketone, Alkohole und Kohlenwasserstoffe, verwendet werden. Bevorzugt werden jedoch Mischungen verschiedener Riechstoffe verwendet, die gemeinsam eine ansprechende Duftnote erzeugen. Solche Parfümöle können auch natürliche Riechstoffgemische enthalten, wie sie aus pflanzlichen Quellen zugänglich sind.

Der pH-Wert des flüssigen Fleckbehandlungsmittels wird so eingestellt, dass er dabei hilft, die Bleiche, vorzugsweise Wasserstoffperoxid, zu stabilisieren. So liegt der pH-Wert typischerweise im sauren bis leicht basischen Bereich und beträgt zwischen 3 und 8, vorzugsweise um 6.

Ein besonders bevorzugtes flüssiges Fleckbehandlungsmittel enthält Wasser, Wasserstoffperoxid und ein anionisches Tensid. Ein mehr bevorzugtes Fleckbehandlungsmittel enthält Wasser, Wasserstoffperoxid, ein anionisches Tensid und einen Komplexbildner.

Zur Herstellung des Bügel-Pads wird das flüssige Fleckbehandlungsmittel auf ein festes, Flüssigkeit reversibel absorbierendes Material (1) gegeben. Dieses Material (1) ist in der Lage, das flüssige Fleckbehandlungsmittel nahezu vollständig zu absorbieren und bei Anwendung von Druck und/oder Wärme wieder freizusetzen.

Geeignete feste, Flüssigkeit reversibel absorbierende Materialien (1) umfassen vorzugsweise Schwämme, beispielsweise in Form von offenzelligen Schäumen. Besonders bevorzugt ist das feste, Flüssigkeit absorbierende Material Cellulose, Viskose, Baumwolle oder einer Mischung daraus. Diese Materialien besitzen allesamt eine hohe Absorptionskapazität für Flüssigkeiten, sind hitzebeständig und sind stabil gegenüber Wasserstoffperoxid. Insbesondere bevorzugt ist das feste, Flüssigkeit absorbierende Material (1) ein Schwamm aus Viskose und Cellulose.

Das feste, Flüssigkeit reversibel absorbierende Material (1) sollte bis mindestens 110 °C, mehr bevorzugt bis mindestens 150 °C, noch mehr bevorzugt bis mindestens 220 °C und am meisten bevorzugt bis mindestens 250 °C hitzebeständig sein.

Die Menge an flüssigem Textilbehandlungsmittel pro cm² festem, Flüssigkeit reversibel absorbierenden Material (1) hängt stark von der Absorptionsfähigkeit des Materials ab, liegt aber vorzugsweise im Bereich von 0,1 bis 0,5 g/cm² und mehr bevorzugt im Bereich von 0,2 bis 0,4 g/cm².

Das feste, Flüssigkeit reversibel absorbierende Material (1) ist vorzugsweise flächig ausgebildet und weist eine erste Seite und eine zweite Seite auf. Die Form, die das feste, Flüssigkeit reversibel absorbierende Material (1) dabei einnimmt, ist beliebig. Die Form ist aber aus herstellungstechnischer Sicht vorzugsweise rund, quadratisch, dreieckig oder rechteckig.

Damit der Anwender beim Platzieren des Bügel-Pads auf den zu behandelnden Fleck nicht in direkten Kontakt mit dem flüssigen Fleckbehandlungsmittel kommen muss, sind Teile des festen, Flüssigkeit reversibel absorbierenden Materials mit einer Feuchtigkeit undurchlässigen Substanz (2) bedeckt. Die Feuchtigkeit undurchlässige Substanz (2) ist hitzebeständig und kann beispielsweise Aluminium umfassen. Insbesondere bevorzugt ist die Feuchtigkeit undurchlässige Substanz (2) eine Aluminiumfolie.

In einer ersten Ausführungsform ist die erste Seite des festen, Flüssigkeit reversibel absorbierenden Materials (1) zumindest teilweise mit einer Feuchtigkeit undurchlässigen Substanz (2) bedeckt. In einer bevorzugten Ausführungsform bedeckt die Feuchtigkeit undurchlässige Substanz (2) die gesamte erste Seite des festen, Flüssigkeit reversibel absorbierenden Materials (1). In einer mehr bevorzugten Ausführungsform erstreckt sich die Feuchtigkeit undurchlässige Substanz (2) über die gesamte erste Seite des festen, Flüssigkeit reversibel absorbierenden Materials (1) und teilweise darüber hinaus, so dass eine Art Lasche entsteht. Mit Hilfe dieser Lasche kann der Anwender des Bügel-Pads dieses auf einfache und für ihn saubere Weise handhaben, wie beispielsweise das Bügel-Pad aus der Verpackung holen, auf dem Fleck platzieren und/oder nach der Anwendung entsorgen. In Fig. 1 ist diese Ausführungsform eines Bügel-Pads gezeigt, bei der sich die Feuchtigkeit undurchlässige Substanz (2) über die erste Seite des festen, Flüssigkeit reversibel absorbierenden Materials (1) hinaus erstreckt. Abbildung Fig. 1A zeigt dabei eine Aufsicht auf die zweite Seite des festen, Flüssigkeit reversibel absorbierenden Materials (1), und Fig. 1B eine Aufsicht auf die erste Seite des festen, Flüssigkeit reversibel absorbierenden Materials (1), wobei diese vollständig mit der Feuchtigkeit undurchlässigen Substanz (2) bedeckt ist.

Eine alternative Ausführungsform ist in Fig. 2 gezeigt. In dieser Ausführungsform sind die Ränder der ersten Seite und der zweiten Seite des festen, Flüssigkeit reversibel absorbierenden Materials (1) mit der Feuchtigkeit undurchlässigen Substanz (2) bedeckt. Die Feuchtigkeit undurchlässige Substanz (2) erstreckt sich in dieser Ausführungsform von der ersten Seite des festen, Flüssigkeit reversibel absorbierenden Materials (1) über den Rand hinaus auf die zweite Seite des festen Flüssigkeit reversibel absorbierenden Materials (1).

Eine weitere Ausführungsform des Bügel-Pads sieht derart aus, dass die erste Seite des festen, Flüssigkeit reversibel absorbierenden Materials wie in Fig. 2 gestaltet ist, dass heißt, dass die Ränder mit der Feuchtigkeit undurchlässigen Substanz (2) bedeckt sind, und sich die Bedeckung über die Ränder/Kanten der ersten Seite hinaus vollständig über die zweite Seite des festen, Flüssigkeit reversibel absorbierenden Materials (1) erstreckt. Diese Ausführungsform und die Ausführungsform gemäß Fig. 1 haben den Vorteil, dass auch die warme bis heiße Sohle des Bügeleisens bei Anwendung des Bügelpads nicht direkt mit dem flüssigen Fleckbehandlungsmittel in Kontakt kommt.

Die Feuchtigkeit undurchlässige Substanz (2) und insbesondere die Aluminiumfolie kann mittels Laminieren, Nähen oder Verschweißen mit dem festen, Flüssigkeit reversibel absorbierenden Material (1) verbunden werden.

Das Auf- bzw. Anbringen der Feuchtigkeit undurchlässigen Substanz (2) kann vor und/oder nach der Absorption des flüssigen Fleckbehandlungsmittels durch das feste, Flüssigkeit reversibel absorbierende Material (1) erfolgen. Es ist bevorzugt, dass die Feuchtigkeit undurchlässige Substanz (2) vor der Absorption des flüssigen Fleckbehandlungsmittels durch das feste, Flüssigkeit reversibel absorbierenden Material (1) auf- bzw. angebracht wird.

In allen Ausführungsformen ist es bevorzugt, dass die Feuchtigkeit undurchlässige Substanz (2) zusammenhängend aufgebracht ist.

Die fertigen Bügel-Pads werden vorzugsweise in einer Luft- und Wasserdampf-dichten Verpackung, die eine portionsweise Entnahme der Bügel-Pads ermöglicht, gelagert. Die Verpackung kann beispielsweise eine Blisterverpackung oder eine versiegelte Folie sein. Im letzteren Fall kann das Bügel-Pad beispielsweise vollständig von der Folie umhüllt und beispielsweise in einem Siegelrandbeutel verpackt sein, oder in den Ausführungsformen, bei denen eine Seite des Bügel-Pads vollständig mit der Feuchtigkeit undurchlässigen Substanz (1) bedeckt ist, mit einer Deckelfolie und umlaufender Siegelung versehen sein.

Eine Blisterverpackung (oder auch Sichtverpackung) ist eine Verpackung, die es dem Anwender erlaubt, die verpackten Bügel-Pads zu sehen. Eine Blisterverpackung weist eine Rückwand und ein Kunststoffformteil auf. Die Rückwand kann eine Kunststofffolie oder eine Aluminiumfolie umfassen. Die Rückwand und das Kunststoffformteil können mittels Schweißen, Klemmen oder Heften miteinander verbunden werden.

Siegelrandbeutel zur Lagerung der Bügel-Pads werden vorzugsweise aus einem mehrfachen Verbundmaterial gefertigt. Die Siegelrandbeutel weisen dabei vorzugsweise eine Schicht aus einem Trägermaterial, beispielsweise Polyethylenterephthalat (PET), eine Sperrschicht, beispielsweise aus Aluminium, und eine Schicht mit einem Siegelmedium, beispielsweise Polyethylen (PE), auf.

### Ausführungsbeispiel

Zur Herstellung eines Bügel-Pads wurde zunächst das flüssige Fleckbehandlungsmittel hergestellt. Dies geschah durch einfaches Vermischen der in Tabelle 1 gezeigten Inhaltsstoffe.

**Tabelle 1: Zusammensetzung der flüssigen Fleckbehandlungsmittel (Angabe in Gew.-%)**

| Inhaltsstoffe | Rezeptur A |
|---|---|
| Sek. C₁₃₋₁₇-Alkansulfonat | 1,5 |
| HEDP | 0,1 |
| H₂O₂ | 2 |
| NaOH | 0,08 |
| Konservierungsmittel, Parfüm | + |
| Wasser | Ad 100 |

| | |
|---|---|
| *HEDP: (1-Hydroxyethyliden)-diphosphonsäure | |

Ein rechteckiger Schwamm (Maße: 50 x 50 mm) aus einem Cellulose/Viskose-Gemisch (Polifix Schwammtuch, ex Ecolab) wurde auf der ersten Seite vollständig und auf der zweite Seite umlaufend an allen vier Rändern mit einer Aluminiumfolie mittels Laminieren bedeckt. Anschließend wurden 0,28 g/cm² der Rezeptur A auf den Schwamm gegeben. Der Schwamm absorbierte das flüssige Fleckbehandlungsmittel vollständig.

Das erhaltene Bügel-Pad wurde mit einer Luft- und Wasserdampf-dichten Deckelfolie versehen und versiegelt.

Zur Verwendung des Bügel-Pads wurde die Deckelfolie entfernt und das Bügel-Pad mit der Schwammseite auf dem Fleck platziert, so dass der Fleck mit dem flüssigen Fleckbehandlungsmittel in Kontakt kommen konnte. Durch Überbügeln des Bügel-Pads mit einem heißen Bügeleisen wird durch das Gewicht des Bügeleisens das flüssige Textilbehandlungsmittel freigesetzt, welches im Zusammenwirken mit der Temperatur des Bügeleisens den behandelten Fleck entfernt oder zumindest deutlich reduziert.

In der Tabelle 2 sind die Ergebnisse der Fleckentfernung angegeben. Dazu wurde auf die in Baumwolle eingewaschenen Flecken jeweils ein Bügel-Pad gelegt und dieses mit einem Haushaltsbügeleisen auf Stufe 2 übergebügelt. Das Einwaschen der Flecken erfolgte jeweils durch einen Waschgang mit einer Haushaltswaschmaschine (Miele Novotronic) bei 40 °C. Es wurde ein Waschmittel verwendet, welches keine Bleiche und keine Enzyme enthielt.

Die Bestimmung der Fähigkeit der Fleckentfernung des Bügel-Pads E1 erfolgte über die Bestimmung des Normfarbwertes Y (DIN 5033). Dazu wurden die Y-Werte der befleckten, unbehandelten Textilien und die Y-Werte der befleckten, mit einem Bügel-Pad behandelten Textilien bestimmt (siehe Tabelle 2). Die Bestimmung erfolgte bei 420 nm (Gerät: Datacolor Spectraflash 600, 30 mm Blende).

**Tabelle 2: Remission: Y-Wert**

| Fleckart | Fleck vor Behandlung | Fleck nach Behandlung mit **E1** |
|---|---|---|
| Heidelbeersaft | 55,2 | 81,5 |
| Gras | 78,0 | 83,0 |
| Spinat | 77,1 | 85,7 |
| Tomatenketchup | 83,2 | 86,4 |
| Kirschsaft | 71,8 | 85,7 |
| Balsamicoessig | 75,1 | 84,2 |
| Currysauce | 78,0 | 84,5 |
| Schokocreme | 52,6 | 69,7 |
| Spaghettisauce | 82,5 | 85,7 |
| Rotwein | 62,0 | 84,5 |
| Tee | 76,9 | 85,1 |
| Milchkakao | 70,6 | 80,3 |
| Schokoeis | 45,0 | 60,7 |
| Mousse au Chocolat | 68,1 | 79,1 |

Aus den Daten der Tabelle 2 wird deutlich, dass mit Hilfe eines erfindungsgemäßen Bügel-Pads E1 Flecken in bereits gewaschenen Textilien deutlich reduziert werden können.

## Patentansprüche

1. Bügel-Pad, umfassend ein festes, Flüssigkeit reversibel absorbierendes Material (1) und ein flüssiges Fleckbehandlungsmittel, welches von dem festen, Flüssigkeit reversibel absorbierenden Material (1) absorbiert ist, wobei das feste, Flüssigkeit reversibel absorbierende Material (1) bis 110 °C, bevorzugt bis 150 °C, mehr bevorzugt bis 220 °C und am meisten bevorzugt bis 250 °C hitzebeständig ist.

2. Bügel-Pad gemäß einem der Ansprüche 1, **dadurch gekennzeichnet, dass** das feste, Flüssigkeit reversibel aufnehmende Material (1) aus der Gruppe bestehend aus Viskose, Cellulose, Baumwolle und Kombinationen daraus ausgewählt ist.

3. Bügel-Pad gemäß einem der Ansprüche 1 oder 2, **dadurch gekennzeichnet, dass** das flüssige Fleckbehandlungsmittel Wasserstoffperoxid oder eine Quelle dafür enthält.

4. Bügel-Pad gemäß einem der Ansprüche 1 bis 3, **dadurch gekennzeichnet, dass** das flüssige Fleckbehandlungsmittel einen oder mehrere Inhaltsstoffe ausgewählt aus der Gruppe bestehend aus Tensiden, Entschäumern, Komplexbildnen, Parfüms, organischen Lösungsmitteln, pH-Stellmitteln, Textil-pflegenden Verbindungen und Mischungen daraus enthält.

5. Bügel-Pad gemäß einem der Ansprüche 1 bis 4, **dadurch gekennzeichnet, dass** das flüssige Fleckbehandlungsmittel ein Tensid in einer Menge von 0,01 bis 10 Gew.%, vorzugsweise zwischen 0,1 und 5, und ganz besonders bevorzugt zwischen 0,25 und 3 Gew.-% enthält.

6. Bügel-Pad gemäß einem der Ansprüche 1 bis 5, **dadurch gekennzeichnet, dass** das feste, Flüssigkeit reversibel absorbierende Material (1) flächig ausgestaltet ist und eine erste Seite und eine zweite Seite aufweist.

7. Bügel-Pad gemäß Anspruch 6, **dadurch gekennzeichnet, dass** die erste Seite des festen. Flüssigkeit reversibel absorbierenden Materials (1) zumindest teilweise mit einer Feuchtigkeit undurchlässigen Substanz (2) bedeckt ist.

8. Bügel-Pad gemäß Anspruch 7, **dadurch gekennzeichnet, dass** die Feuchtigkeit undurchlässige Substanz (2) zumindest teilweise am Rand der ersten Seite oder zumindest teilweise an den Rändern der ersten und der zweiten Seite des festen, Flüssigkeit reversibel absorbierenden Materials (1) aufgebracht ist.

9. Bügel-Pad gemäß Anspruch 8, **dadurch gekennzeichnet, dass** sich die Feuchtigkeit undurchlässige Substanz (2) von der ersten Seite des festen, Flüssigkeit reversibel absorbierenden Materials (1) über den Rand auf die zweite Seite des festen, Flüssigkeit reversibel absorbierenden Materials (1) erstreckt.

10. Bügel-Pad gemäß einem der Ansprüche 7 bis 9, **dadurch gekennzeichnet, dass** die Feuchtigkeit undurchlässige Substanz (2) Aluminium, und insbesondere bevorzugt Aluminiumfolie, ist,

11. Siegelrandbeutel, enthaltend ein Bügel-Pad, welches ein festes, Flüssigkeit reversibel absorbierendes Material (1) und ein flüssiges Fleckbehandlungsmittel, welches von dem festen, Flüssigkeit reversibel absorbierenden Material (1) absorbiert ist, umfasst, wobei das feste, Flüssigkeit reversibel absorbierende Material (1) bis 110 °C, bevorzugt bis 150 °C, mehr bevorzugt bis 220 °C und am meisten bevorzugt bis 250 °C hitzebeständig ist.

12. Blisterverpackung, enthaltend eine Rückwand, ein Kunststoffformteil und mindestens ein Bügel-Pad, welches ein festes, Flüssigkeit reversibel absorbierendes Material (1) und ein flüssiges Fleckbehandlungsmittel, welches von dem festen, Flüssigkeit reversibel absorbierenden Material (1) absorbiert ist, umfasst, wobei das feste, Flüssigkeit reversibel absorbierende Material (1) bis 110 °C, bevorzugt bis 150 °C, mehr bevorzugt bis 220 °C und am meisten bevorzugt bis 250 °C hitzebeständig ist.

13. Verfahren zur Behandlung eines Flecks auf einem textilen Flächengebilde, umfassend die Schritte:
Platzieren eines Bügel-Pads, welches ein festes, Flüssigkeit reversibel absorbierendes Material (1) und ein flüssiges Fleckbehandlungsmittel umfasst, wobei das flüssige Fleckbehandlungsmittel von dem festen, Flüssigkeit reversibel absorbierenden Material (1) absorbiert ist, und wobei das feste, Flüssigkeit reversibel absorbierende Material (1) bis 110 °C, bevorzugt bis 150 °C, mehr bevorzugt bis 220 °C und am meisten bevorzugt bis 250 °C hitzebeständig ist, auf den Fleck und
Anwenden von Wärme und Druck auf das Bügel-Pad.

14. Verfahren zur Behandlung eines Flecks gemäß Anspruch 13, **dadurch gekennzeichnet, dass** die Wärme und der Druck mittels eines Bügeleisens angewendet werden.

## Claims

1. An ironing pad comprising a solid material (1) which reversibly absorbs liquid and a liquid stain treatment agent, which is absorbed by the solid material (1) which reversibly absorbs liquid, wherein the solid material (1) which reversibly absorbs liquid is heat-resistant to 110°C, preferably to 150°C, more preferably to 220°C and most preferably to 250°C.

2. The ironing pad according to claim 1, **characterised in that** the solid material (1) which reversibly absorbs liquid is selected from the group consisting of viscose, cellulose, cotton and combinations thereof.

3. The ironing pad according to one of claims 1 or 2, **characterised in that** the liquid stain treatment agent contains hydrogen peroxide or a source thereof.

4. The ironing pad according to one of claims 1 to 3, **characterised in that** the liquid stain treatment agent contains one or more ingredients selected from the group consisting of surfactants, defoaming agents, complexing agents, perfumes, organic solvents, pH adjusters, textile care compounds and mixtures thereof.

5. The ironing pad according to one of claims 1 to 4, **characterised in that** the liquid stain treatment agent contains a surfactant in a quantity of 0.01 to 10 wt.%, preferably between 0.1 and 5, and most particularly preferably between 0.25 and 3 wt.%.

6. The ironing pad according to one of claims 1 to 5, **characterised in that** the solid material (1) which reversibly absorbs liquid is sheet-like and has a first side and a second side.

7. The ironing pad according to claim 6, **characterised in that** the first side of the solid material (1) which reversibly absorbs liquid is at least partially covered with a moisture-impermeable substance (2).

8. The ironing pad according to claim 7, **characterised in that** the moisture-impermeable substance (2) is applied to at least part of the edge of the first side or to at least part of the edges of the first and the second side of the solid material (1) which reversibly absorbs liquid.

9. The ironing pad according to claim 8, **characterised in that** the moisture-impermeable substance (2) extends from the first side of the solid material (1) which reversibly absorbs liquid over the edge and onto the second side of the solid material (1) which reversibly absorbs liquid.

10. The ironing pad according to one of claims 7 to 9, wherein the moisture-impermeable substance (2) is aluminium, and particularly preferably aluminium foil.

11. A heat-sealed pouch containing an ironing pad, which comprises a solid material (1) which reversibly absorbs liquid and a liquid stain treatment agent, which is absorbed by the solid material (1) which reversibly absorbs liquid, wherein the solid material (1) which reversibly absorbs liquid is heat-resistant to 110°C, preferably to 150°C, more preferably to 220°C and most preferably to 250°C.

12. A blister pack containing a back board, a formed plastic element and at least one ironing pad, which comprises a solid material (1) which reversibly absorbs liquid and a liquid stain treatment agent, which is absorbed by the solid material (1) which reversibly absorbs liquid, wherein the solid material (1) which reversibly absorbs liquid is heat-resistant to 110°C, preferably to 150°C, more preferably to 220°C and most preferably to 250°C.

13. A method for treating a stain on a textile fabric comprising the following steps:
Placing an ironing pad comprising a solid material (1) which reversibly absorbs liquid and a liquid stain treatment agent, the liquid stain treatment agent being absorbed by the solid material (1) which reversibly absorbs liquid and the solid material (1) which reversibly absorbs liquid being heat-resistant to 110°C, preferably to 150°C, more preferably to 220°C and most preferably to 250°C, on the stain and
Applying heat and/or pressure to the ironing pad.

14. The method for treating a stain according to claim 13, **characterised in that** the heat and pressure are applied by means of an iron.

## Revendications

1. Compresse pour le repassage comprenant une matière solide (1) absorbant les liquides de manière réversible et un agent liquide pour le traitement des taches, qui est absorbé par la matière solide (1) absorbant les liquides de manière réversible, la matière solide (1) absorbant les liquides de manière réversible résistant à la chaleur jusqu'à 110 °C, de préférence jusqu'à 150 °C, de manière plus préférée jusqu'à 220 °C et de manière de loin préférée jusqu'à 250 °C.

2. Compresse pour le repassage selon la revendication 1, **caractérisée en ce que** la matière solide (1) absorbant les liquides de manière réversible est choisie parmi le groupe constitué par la viscose, la cellulose, le coton et leurs combinaisons.

3. Compresse pour le repassage selon la revendication 1 ou 2, **caractérisée en ce que** l'agent liquide pour le traitement des taches contient du peroxyde d'hydrogène ou une source pour ce dernier.

4. Compresse pour le repassage selon l'une quelconque des revendications 1 à 3, **caractérisée en ce que** l'agent liquide pour le traitement des taches contient un ou plusieurs constituants choisis parmi le groupe constitué par des agents tensioactifs, des agents antimousse, des formateurs de complexes, des parfums, des solvants organiques, des agents de réglage du pH, des composés d'entretien des textiles et leurs mélanges.

5. Compresse pour le repassage selon l'une quelconque des revendications 1 à 4, **caractérisée en ce que** l'agent liquide pour le traitement des taches contient un agent tensioactif en une quantité de 0,01 à 10 % en poids, de préférence entre 0,1 et 5, et de manière tout particulièrement préférée entre 0,25 et 3 % en poids.

6. Compresse pour le repassage selon l'une quelconque des revendications 1 à 5, **caractérisée en ce que** la matière solide (1) absorbant les liquides de manière réversible est de configuration plane et présente un premier côté et un deuxième côté.

7. Compresse pour le repassage selon la revendication 6, **caractérisée en ce que** le premier côté de la matière solide (1) absorbant les liquides de manière réversible est recouvert au moins en partie d'une substance (2) imperméable à l'humidité.

8. Compresse pour le repassage selon la revendication 7, **caractérisée en ce que** la substance (2) imperméable à l'humidité est appliquée au moins en partie au bord du premier côté ou au moins en partie aux bords du premier et du deuxième côté de la matière solide (1) absorbant les liquides de manière réversible.

9. Compresse pour le repassage selon la revendication 8, **caractérisée en ce que** la substance (2) imperméable à l'humidité s'étend à partir du premier côté de la matière solide (1) absorbant les liquides de manière réversible au-delà du bord jusqu'au deuxième côté de la matière solide (1) absorbant les liquides de manière réversible.

10. Compresse pour le repassage selon l'une quelconque des revendications 7 à 9, **caractérisée en ce que** la substance (2) imperméable à l'humidité est de l'aluminium et de manière particulièrement préférée une feuille d'aluminium.

11. Sachet à bords scellés, contenant une compresse pour le repassage, qui comprend une matière solide (1) absorbant les liquides de manière réversible et un agent liquide pour le traitement des taches, qui est absorbé par la matière solide (1) absorbant les liquides de manière réversible, la matière solide (1) absorbant les liquides de manière réversible résistant à la chaleur jusqu'à 110 °C, de préférence jusqu'à 150 °C, de manière plus préférée jusqu'à 220 °C et de manière de loin préférée jusqu'à 250 °C.

12. Emballage-coque contenant une paroi dorsale, un élément moulé en matière synthétique et au moins une compresse pour le repassage qui comprend une matière solide (1) absorbant les liquides de manière réversible et un agent liquide pour le traitement des taches, qui est absorbé par la matière solide (1) absorbant les liquides de manière réversible, la matière solide (1) absorbant les liquides de manière réversible résistant à la chaleur jusqu'à 110 °C, de préférence jusqu'à 150 °C, de manière plus préférée jusqu'à 220 °C et de manière de loin préférée jusqu'à 250 °C.

13. Procédé pour le traitement d'une tache sur un produit plat textile, comprenant les étapes dans lesquelles :
on place sur la tache une compresse pour le repassage qui comprend une matière solide (1) absorbant les liquides de manière réversible et un agent liquide pour le traitement des taches, qui est absorbé par la matière solide (1) absorbant les liquides de manière réversible, la matière solide (1) absorbant les liquides de manière réversible résistant à la chaleur jusqu'à 110 °C, de préférence jusqu'à 150 °C, de manière plus préférée jusqu'à 220 °C et de manière de loin préférée jusqu'à 250 °C ; et
on applique de la chaleur et de la pression sur la compresse pour le repassage.

14. Procédé pour le traitement d'une tache selon la revendication 13, **caractérisé en ce qu'**on applique la chaleur et la pression au moyen d'un fer à repasser.
